# EUROPÄISCHE PATENTSCHRIFT

(11) **EP 3 895 997 B1**
(45) Veröffentlichungstag und Bekanntmachung des Hinweises auf die Patenterteilung: **15.11.2023**
(21) Anmeldenummer: 21163710.3
(22) Anmeldetag: 19.03.2021
(51) Int. Cl.: B65B 9/02, B65B 51/14, B65B 59/00, B65B 61/06, B65B 41/12, B65B 49/08, B65B 51/02, B65D 27/00, B65D 75/08, B65D 27/12, B65D 75/30, B65D 21/08, B65D 75/06, B65D 75/20, B65D 5/355, B65D 33/16, B65D 59/04, B65D 65/12, B65D 65/14, B65B 51/05

(54) **VERPACKUNGSMASCHINE**
PACKAGING MACHINE
MACHINE D'EMBALLAGE

(30) Priorität: 25.03.2020 DE 202020101611 U; 02.07.2020 DE 102020117410
(43) Veröffentlichungstag der Anmeldung: 20.10.2021
(73) Patentinhaber: BVM Brunner GmbH & Co. KG, 72770 Reutlingen (DE)
(72) Erfinder: Brunner, Franz, 72827 Wannweil (DE)
(74) Vertreter: Kohler Schmid Möbus Patentanwälte

(56) Entgegenhaltungen:
- EP-B1- 1 184 718
- EP-B1- 1 942 057
- WO-A1-95/09767
- WO-A1-2018/039388
- DE-A1- 4 206 968
- US-A- 3 643 396

## Beschreibung

Vor dem Hintergrund, eine umweltfreundliche Verpackung für einen automatisierten Verpackungsprozess von Gegenständen unterschiedlicher Größe zur Verfügung zu stellen, wurde eine Papierverpackung entwickelt, die aus zwei übereinanderliegenden rechteckigen Papierlagen hergestellt ist, die an zwei ersten gegenüberliegenden Seitenrändern miteinander verleimt sind, wobei die Papierlagen an den beiden zweiten gegenüberliegenden Seitenrändern gemeinsam eingeschlagen oder eingerollt sind und wobei die Einschlag- oder Rollränder mittels einer Klebeverbindung oder eines Verbindungsmittels fixiert sind.

Aus der WO 2018/039388 A1 ist eine Querschweißeinrichtung zur Herstellung von Versandverpackungen bekannt, deren Seitenränder eingeschlagen sind, die jedoch eine einheitliche Breite aufweisen, d.h. kleinere Gegenstände nicht eng umschließen. Eine ähnliche Verpackung einheitlicher Größe wird in der EP 1 942 057 B1 beschriebenen Maschine hergestellt.

Die DE 42 06 968 A1 beschreibt ein Verfahren zum Einwickeln von Papierstapeln in Papierbanderolen, deren Seiten eingeschlagen werden. Da die Papierstapel eine einheitliche Größe aufweisen, ist bei dem Verfahren keine Anpassung an unterschiedlich große Gegenstände vorgesehen.

Die WO 95/09767 A1 beschreibt eine Maschine zum Verpacken von Aluminiumprofilen zwischen zwei Papierlagen, wobei die Seitenränder der Papierlagen flach aufeinanderliegend miteinander verklebt werden.

Der vorliegenden Erfindung liegt die Aufgabe zugrunde, eine Maschine und ein Verfahren bereitzustellen, die eine rationelle Verpackung von Gegenständen unterschiedlicher Größe in enganliegenden Papierverpackungen der eingangsgenannten Art erlauben.

Die Aufgabe wird gelöst durch eine Verpackungsmaschine zum Verpacken von Gegenständen in eine Papierverpackung mit den Merkmalen des Patentanspruchs 1.

Die Verbindungsvorrichtung erlaubt es, die Papierlagen an den in Transportrichtung des Packstücks gegenüberliegenden Seitenrändern eng am Packstück anliegend miteinander zu verbinden. Mit Hilfe der Seiteneinroll- oder Seitenfaltvorrichtungen lassen sich die beiden anderen Seitenränder der Papierlagen ebenfalls soweit einrollen oder einschlagen bzw. falten, dass die Verpackung das Packstück auch quer zu dessen Transportrichtung eng umschließt. Es entsteht eine Papierbanderole, die seitlich verschlossen ist. Dabei können für Gegenstände sehr unterschiedlicher Breite jeweils Papierlagen der gleichen Breite verwendet werden. Der Größenunterschied der Gegenstände oder Packstücke wird durch ein mehr oder weniger weites Einrollen oder Einschlagen der Seitenränder ausgeglichen. Die Seiteneinroll- oder Seitenfaltvorrichtungen sind hierzu quer zur Transportrichtung der Packstücke verfahrbar angeordnet.

Die Verbindungsvorrichtung kann vorzugsweise eine Leimauftragseinrichtung aufweisen. Die Papierlagen können jedoch auch auf andere Weise, bspw. durch Crimpen, Tackern, Nähen oder mittels Klebebändern miteinander verbunden werden.

Die Verbindungsvorrichtung kann außerdem eine Trennvorrichtung zum Abtrennen der verbundenen Papierlagen hinter einem einlaufenden Packstück aufweisen. Dadurch ist eine kontinuierliche Verpackung einer Vielzahl von Gegenständen unterschiedlicher Größe möglich. Sobald bei einem Packstück die Papierlagen in Transportrichtung hinter dem Packstück miteinander verbunden worden sind, werden die verbundenen Papierlagen abgetrennt und ein neues Packstück herangeführt, während das bereits teilverpackte Packstück zu den Seiteneinroll- oder Seitenfaltvorrichtungen weitertransportiert wird. Wird eine Leimauftragseinrichtung zum Verbinden der Papierlagen verwendet, so kann diese eine Doppelleimspur auftragen und die Papierlagen können zwischen den Leimspuren getrennt werden. Auf diese Weise entsteht ein Papiervorhang, der schon an der Vorderseite (vor dem einlaufenden Packstück) verbunden, insbesondere verleimt, ist und der für das nächste Packstück bereit steht.

Weitere Vorteile ergeben sich, wenn die Verpackungsmaschine eine Abzugsvorrichtung für die miteinander verbundenen Papierlagen aufweist, die in und entgegen der Transportrichtung des Packstücks bewegbar ist. Eine solche Abzugseinrichtung erlaubt auch das Verpacken von weichen und/oder leichten Gegenständen, die nicht in der Lage wären, beim Einführen die miteinander verbundenen Papierlagen selbständig in ihrer Transportrichtung mitzubewegen. Die Abzugsvorrichtung für die Papierlagen kann dabei die Papierlagen an den Rändern erfassende Greifzangen aufweisen.

Weiter kann die Verpackungsmaschine Einrichtungen zum Sichern der eingeschlagenen oder eingerollten Ränder gegen ein Aufrollen aufweisen. Diese Einrichtungen können beispielsweise Leimauftragseinrichtungen sein. Aber auch ein Klammern, Nähen oder Crimpen der eingerollten Ränder mittels der Einrichtungen ist möglich. Oder es kann eine Einrichtung zum Aufbringen eines Klebebandes zum Sichern der Ränder vorgesehen sein.

Um möglichst spannungsarme Verpackungen herstellen zu können, ist es weiter von Vorteil, wenn die Seiteneinroll- oder Seitenfaltvorrichtungen vor dem Beginn des Einrollvorgangs jeweils auf die halbe Höhe der Packstücke verfahrbar sind.

Es ist außerdem möglich, die Seiteneinroll- oder Seitenfaltvorrichtungen nicht zu aktivieren. Die Verpackungsmaschine kann dann zum Banderolieren von Gegenständen eingesetzt werden.

Die Verpackungsmaschine kann optional vor der Seiteneinroll- oder Seitenfaltvorrichtung eine weitere Station zum Einschlagen bzw. Falten der Seitenränder aufweisen. Diese Station kann ferner eingerichtet sein, die eingeschlagenen Seitenränder im eingeschlagenen Zustand zu fixieren. Beispielsweise kann die Station als eine Art Crimp- oder Clinchstation ausgebildet sein. Durch eine solche Station können die Seitenränder beispielsweise einmal ein-/umgeschlagen bzw. gefaltet werden und in der umgeschlagenen Stellung festgelegt werden. Dabei können einer oder mehrere Dorne, insbesondere 3 - 5 Dorne, von unten durch den Verpackungsrand in über dem eingeschlagenen Verpackungsrand (der an dieser Stelle mehrere Papierlagen aufweist) angeordnete Presshülsen einfahren. Papier gelangt in einen Kanal zwischen Dorn und Hülse. Anschließend wird das Papier durch die Hülse zusammengepresst und verbleibt dadurch in seiner Stellung. Es entsteht ein Hohlnieteffekt. Dadurch wird verhindert, dass sich der eingeschlagene Verpackungsrand wieder rückstellt, also entrollt oder entfaltet. Die Station kann breitenverstellbar sein, so dass eine Anpassung an unterschiedliche breite Verpackungen erfolgen kann. Insbesondere kann eine automatische Einstellung in Abhängigkeit von der erfassten Breite des zu verpackenden Gegenstands erfolgen.

Die Verpackungsmaschine kann weiterhin eine, vorzugsweise zwei Stationen zum Einbringen von Wiederverschlussklebestreifen aufweisen.

Somit kann an gegenüberliegenden Seitenrändern ein Wiederverschlussklebestreifen angeordnet werden. Damit ist die Verpackung wiederverwendbar. Beispielsweise kann die Verpackung zunächst mittels der Verbindung, insbesondere Klebeverbindung, verschlossen werden. Der Empfänger der Verpackung kann die Verpackung durch Lösen der Verbindung öffnen. Anschließend kann ein Schutzstreifen von dem Wiederverschlussklebestreifen abgezogen werden und die Verpackung z.B. für eine Rücksendung an dem zuvor geöffneten Seitenrand über den Wiederverschlussklebestreifen verschlossen werden.

Die Erfindung betrifft außerdem ein Verfahren zum Verpacken von Gegenständen in eine Papierverpackung mit den Merkmalen des Patentanspruchs 9.

Mit einem Packstück ist hier ein zu verpackender Gegenstand gemeint, der zwischen die Papierlagen eingeführt wird. Zur Durchführung des Verfahrens kann beispielsweise eine erfindungsgemäße Verpackungsmaschine eingesetzt werden, die ein vollautomatisiertes und kontinuierliches Verpacken von Gegenständen unterschiedlicher Größe in eine Papierverpackung erlaubt.

Dabei können die Papierlagen jeweils von Papiervorratsrollen abgezogen werden. Dies erlaubt ein abfallfreies Verpacken von Gegenständen unterschiedlicher Größe in beliebiger Reihenfolge. Die Papierlagen können hinter dem Packstück miteinander verbunden und passgenau abgetrennt werden. Anschließend werden die Seitenränder der Papierlagen soweit eingerollt bzw. eingeschlagen oder gefaltet, dass die Verpackung den Gegenstand auch seitlich eng umschließt.

Nach Ausführung von Schritt d. kann bereits ein neues Packstück zugeführt werden. Dadurch ist ein kontinuierlicher, getakteter Verpackungsprozess möglich, bei dem Gegenstände unterschiedlicher Größe in freier Reihenfolge und ohne zwischenzeitliches Umrüsten der Maschine verpackt werden können.

Weiter ist es vorteilhaft, wenn die miteinander verbundenen Papierlagen in Transportrichtung des Packstücks abgezogen werden, bevor ein Packstück zwischen die Papierlagen eingeführt wird. Auch leichte Gegenstände oder nicht eigensteife Gegenstände können auf diese Weise verpackt werden.

Das Verbinden der Papierlagen und das Einschlagen oder Einrollen der Seitenränder der Papierlagen kann vorzugsweise in zumindest annähernd halber Höhe des Packstücks erfolgen. Dadurch lassen sich Falten und Spannungen in der Verpackung am wirksamsten vermeiden.

Zur Erleichterung des Einrollens der Seitenränder können die Seitenränder der Papierlagen jeweils flach aufeinandergelegt werden, bevor sie gemeinsam eingerollt, gefaltet oder eingeschlagen werden. Auch eine Fixierung der aufeinandergelegten Seitenränder vor dem Einrollen ist denkbar.

Im Folgenden wird ein bevorzugtes Ausführungsbeispiel einer Verpackungsmaschine und eines Verfahrens nach der Erfindung mit Bezug auf die Zeichnung näher beschrieben.

Im Einzelnen zeigen:
- Fig. 1:: eine schematische Seitenansicht einer Verpackungsmaschine;
- Fig. 2a, b:: eine schematische Darstellung der Schritte eines Verfahrens zum Verpacken eines Gegenstandes teilweise a) in einer Seitenansicht und teilweise b) in einer Querschnittsdarstellung mit der Maschine aus Fig. 1;
- Fig. 3: eine perspektivische Ansicht eines verpackten Gegenstandes.

Die in Fig. 1 dargestellte Maschine 10 zum Verpacken eines Gegenstands/Packstücks 11 in eine Verpackung aus einer oberen Papierlage 12 und einer unteren Papierlage 13 weist eine Verbindungsund Trennvorrichtung I, eine optionale Einrichtung II zum Aufeinanderlegen und Falzen und gegebenenfalls Fixieren, beispielsweise mittels Crimpen, seitlicher Ränder der Papierlagen 12, 13 sowie eine Seiteneinroll- oder Seitenfaltvorrichtung III, eine Einrichtung IV zum Sichern der Rollränder gegen ein Aufrollen sowie eine Vorrichtung V zum Abtransportieren eines fertig verpackten Gegenstandes auf. Die Vorrichtungen und Einrichtungen III, IV und V sind dabei alle in demselben Maschinenbereich angeordnet. Die Funktion der einzelnen Vorrichtungen wird mit Bezug auf Fig. 2 näher beschrieben. Die Transportrichtung des Packstücks 11 durch die Maschine ist durch einen Pfeil T gekennzeichnet.

Die 1. bis 5. Schritte in Fig. 2a erläutern den Beginn des Verpackens des Gegenstands 11 bis zum Verlassen der Verbindungs- und Trennvorrichtung I aus Fig. 1. Der 1. Schritt zeigt ein einlaufendes Packstück 11, an ihrem freien Ende miteinander zu einem Papiervorhang verbundene obere und untere Papierlagen 12, 13 sowie eine Abzugsvorrichtung 14 für die Papierlagen 12, 13, die im 2. Schritt die verbundenen Papierlagen 12, 13 in Transportrichtung T über einen Zuführtisch 16 zieht, sodass das Packstück 11 zwischen die Papierlagen 12, 13 eingeführt werden kann (3. Schritt). Anschließend werden im 4. und 5. Schritt die Papierlagen 12, 13 hinter dem Packstück 11 auf dessen halber Höhe durch die Verbindungs- und Trennvorrichtung I miteinander verleimt und abgetrennt, sodass das Packstück 11 bis auf seine Seiten von den Papierlagen 12, 13 in einer Art Banderole eingeschlossen ist und ein neuer Papiervorhang für das Verpacken eines neuen Gegenstands 11' bereitsteht (6. Schritt). Im 4. Schritt wird mittels einer Leimauftragseinrichtung 15 eine Leimspur aufgetragen.

Während die 1. bis 6. Schritte in einer schematischen Seitenansicht der Maschine 10 dargestellt wurden, sind die folgenden Schritte 7 - 10 in einer Querschnittsdarstellung entlang der Linie B-B durch das Packstück 11 gezeigt. Der 6. Schritt ist dabei sowohl in der Seitenansicht als auch im Querschnitt dargestellt. Die Querschnittsdarstellung verdeutlicht die noch offenen Seitenränder der oberen und unteren Papierlagen 12, 13 nach dem Abtrennen der Papierlagen 12, 13 durch die Verbindungs- und Trennvorrichtung I.

Im nachfolgenden 7. Schritt werden die offenen Seitenränder der Papierlagen 12, 13 auf halber Höhe des Packstücks 11 zusammengeführt und im Randbereich nach oben gefaltet.

Im 8. Schritt, der einmal für ein großes Packstück 11 und einmal für ein kleines Packstück 11k gezeigt ist, werden die zusammengelegten Seitenränder der Papierlagen 12, 13 von unten durch Vakuumleisten 17 fixiert, während Leimauftragsvorrichtungen 18 jeweils eine Leimspur parallel zu den Seitenrändern des Packstücks 11, 11k aufbringen und gleichzeitig die Papierlagen 12, 13 gegen die Vakuumleisten 17 pressen. Im 8. Schritt sind auch bereits die Seiteneinroll- oder Seitenfaltvorrichtungen III gezeigt, die senkrecht zur Transportrichtung T in Richtung der Pfeile 19 auf das Packstück zu bewegbar sind und somit die Seitenränder der Papierlagen 12, 13 soweit einrollen können, bis die Leimspur erreicht ist.

Anschließend werden im 9. Schritt die eingerollten Seitenränder 20 durch Stempel 21 zusammengepresst und dadurch die Sicherung durch die Leimspur aktiviert. Der 10. Schritt zeigt das fertig verpackte Packstück 11 mit den flach gedrückten und verleimten Rollrändern 20 im Querschnitt.

Fig. 3 zeigt den fertig verpackten Gegenstand 11 in der perspektivischen Gesamtansicht. Es sind die eingerollten, zusammengepressten und durch Verleimung gesicherten Seiteneinrollränder 20 zu erkennen, die ebenso dicht am Gegenstand 11 anliegen wie die beiden anderen miteinander verbundenen Seitenränder 22, 23 der Papierlagen 12, 13.

Anstelle von Lagen 12, 13 aus Papier, insbesondere aus Kraftpapier, können auch andere Materialien wie Vliesstoffe aus Polyethylen (Tyvek) oder beschichtete Papiersorten oder textile Stoffe und Folien zur Herstellung der Verpackung verwendet werden.

## Patentansprüche

1. Verpackungsmaschine zum Verpacken von Gegenständen in eine Papierverpackung mit Zuführvorrichtungen für eine obere und eine untere Papierlage (12, 13), einer Packstückzuführeinrichtung, einer Verbindungsvorrichtung (I) zum Verbinden der Papierlagen vor und hinter einem zugeführten Packstück (11, 11'), sowie mit Seiteneinroll- oder Seitenfaltvorrichtungen (III) zum Einschlagen, Falten oder Einrollen der Seitenränder der Papierlagen (12, 13) , **dadurch gekennzeichnet, dass** die Seiteneinroll- oder Seitenfaltvorrichtungen (III) quer zur Transportrichtung (T) der Packstücke (11) verfahrbar angeordnet sind.

2. Verpackungsmaschine nach Anspruch 1, **dadurch gekennzeichnet, dass** die Verbindungsvorrichtung (I) eine Leimauftragseinrichtung (15) aufweist.

3. Verpackungsmaschine nach Anspruch 1 oder 2, **dadurch gekennzeichnet, dass** die Verbindungsvorrichtung (I) eine Trennvorrichtung zum Abtrennen der verbundenen Papierlagen (12, 13) hinter einem einlaufenden Packstück (11) aufweist.

4. Verpackungsmaschine nach einem der vorhergehenden Ansprüche, **dadurch gekennzeichnet, dass** sie eine Abzugsvorrichtung (14) für die miteinander verbundenen Papierlagen (12, 13) aufweist, die in und entgegen der Transportrichtung (T) des Packstücks (11) bewegbar ist.

5. Verpackungsmaschine nach Anspruch 4, **dadurch gekennzeichnet, dass** die Abzugsvorrichtung (14) für die Papierlagen (12, 13) die Papierlagen (12, 13) an den Rändern erfassende Greifzangen aufweist.

6. Verpackungsmaschine nach einem der vorhergehenden Ansprüche, **dadurch gekennzeichnet, dass** sie Einrichtungen (IV) zum Sichern der eingeschlagenen oder eingerollten Ränder (20) gegen ein Aufrollen aufweisen.

7. Verpackungsmaschine nach Anspruch 6, **dadurch gekennzeichnet, dass** die Einrichtungen (IV) zum Sichern der eingeschlagenen oder eingerollten Ränder (20) Leimauftragseinrichtungen (18) aufweisen.

8. Verpackungsmaschine nach einem der vorhergehenden Ansprüche, **dadurch gekennzeichnet, dass** die Seiteneinroll- oder Seitenfaltvorrichtungen (III) vor dem Beginn des Einrollvorgangs jeweils auf die halbe Höhe der Packstücke (11) verfahrbar sind.

9. Verfahren zum Verpacken von Gegenständen in eine Papierverpackung mit den Schritten:
a. Zuführen einer oberen und einer unteren Papierlage (12, 13) senkrecht zu einer Transportrichtung (T) eines Packstücks (11);
b. Verbinden der Papierlagen (12, 13) an ihren vorderen Rändern;
c. Einführen eines Packstücks (11) zwischen die Papierlagen (12, 13);
d. Verbinden der Papierlagen (12, 13) hinter dem Packstück (11);
e. Einrollen oder Einschlagen der Seitenränder der Papierlagen (12, 13) soweit, bis die Verpackung den Gegenstand auch seitlich eng umschließt, und Sichern der eingeschlagenen oder eingerollten Ränder (20) gegen ein Aufrollen.

10. Verfahren nach Anspruch 9, **dadurch gekennzeichnet, dass** die Papierlagen (12, 13) jeweils von Papiervorratsrollen abgezogen und zugeführt werden.

11. Verfahren nach Anspruch 10, **dadurch gekennzeichnet, dass** nach dem Verbinden der Papierlagen (12, 13) hinter dem Packstück (11) die verbundenen Papierlagen (12, 13) abgetrennt werden.

12. Verfahren nach einem der Ansprüche 9 bis 11, **dadurch gekennzeichnet, dass** nach Schritt d. ein neues Packstück (11') zugeführt wird.

13. Verfahren nach einem der Ansprüche 9 bis 12, **dadurch gekennzeichnet, dass** die miteinander verbundenen Papierlagen (12, 13) in Transportrichtung (T) des Packstücks (11) abgezogen werden, bevor ein Packstück (11) zwischen die Papierlagen eingeführt wird.

14. Verfahren nach einem der Ansprüche 9 bis 13, **dadurch gekennzeichnet, dass** das Verbinden der Papierlagen (12, 13) und das Einschlagen oder Einrollen der Seitenränder der Papierlagen (12, 13) in zumindest annähernd halber Höhe des Packstücks (11) erfolgt.

15. Verfahren nach einem der Ansprüche 9 bis 14, **dadurch gekennzeichnet, dass** die Seitenränder der Papierlagen (12, 13) jeweils flach aufeinandergelegt werden, bevor sie gemeinsam eingerollt, gefaltet oder eingeschlagen werden.

## Claims

1. Packaging machine for packaging objects in paper packaging, having supply devices for an upper and a lower paper layer (12, 13), a package supply apparatus, a connecting device (I) for connecting the paper layers in front of and behind a supplied package (11, 11'), and having side rolling or side folding devices (III) for wrapping, folding or rolling the side edges of the paper layers (12, 13), **characterized in that** the side rolling or side folding devices (III) are arranged so as to be movable transversely to the transport direction (T) of the packages (11).

2. Packaging machine according to claim 1, **characterized in that** the connecting device (I) has a glue application apparatus (15).

3. Packaging machine according to either claim 1 or claim 2,
**characterized in that** the connecting device (I) has a separating device for separating the connected paper layers (12, 13) behind an incoming package (11).

4. Packaging machine according to any of the preceding claims, **characterized in that** it has a draw-off device (14) for the connected paper layers (12, 13), which is movable in and counter to the transport direction (T) of the package (11).

5. Packaging machine according to claim 4, **characterized in that** the draw-off device (14) for the paper layers (12, 13) has gripping tongs which grip the edges of the paper layers (12, 13).

6. Packaging machine according to any of the preceding claims, **characterized in that** it has apparatuses (IV) for securing the wrapped or rolled edges (20) against unrolling.

7. Packaging machine according to claim 6, **characterized in that** the apparatuses (IV) for securing the wrapped or rolled edges (20) have glue application apparatuses (18).

8. Packaging machine according to any of the preceding claims, **characterized in that** the side rolling or side folding devices (III) can each be moved to half the height of the packages (11) before the start of the rolling process.

9. Method for packaging objects in paper packaging, having the steps of:
a. supplying an upper and a lower paper layer (12, 13) perpendicularly to a transport direction (T) of a package (11);
b. connecting the paper layers (12, 13) at their front edges;
c. inserting a package (11) between the paper layers (12, 13);
d. connecting the paper layers (12, 13) behind the package (11);
e. rolling or wrapping the side edges of the paper layers (12, 13) until the packaging also tightly surrounds the object laterally, and securing the wrapped or rolled edges (20) against unrolling.

10. Method according to claim 9, **characterized in that** the paper layers (12, 13) are each drawn off and supplied from paper storage rolls.

11. Method according to claim 10, **characterized in that** after connecting the paper layers (12, 13) behind the package (11), the connected paper layers (12, 13) are separated.

12. Method according to any of claims 9 to 11, **characterized in that** a new package (11') is supplied after step d.

13. Method according to any of claims 9 to 12, **characterized in that** the connected paper layers (12, 13) are drawn off in the transport direction (T) of the package (11) before a package (11) is inserted between the paper layers.

14. Method according to any of claims 9 to 13, **characterized in that** the paper layers (12, 13) are connected and the side edges of the paper layers (12, 13) are wrapped or rolled to at least approximately half the height of the package (11).

15. Method according to any of claims 9 to 14, **characterized in that** the side edges of the paper layers (12, 13) are each laid flat on top of one another before they are rolled, folded or wrapped together.

## Revendications

1. Machine d'emballage permettant d'emballer des articles dans un emballage en papier, comportant des dispositifs d'amenée pour une couche de papier supérieure et une couche de papier inférieure (12, 13), un appareil d'amenée de paquets, un dispositif d'assemblage (I) permettant d'assembler les couches de papier devant et derrière un paquet (11, 11') amené, et comportant des dispositifs d'enroulement latéral ou de pliage latéral (III) permettant de rabattre, de plier ou d'enrouler les bords latéraux des couches de papier (12, 13), **caractérisée en ce que** les dispositifs d'enroulement latéral ou de pliage latéral (III) sont disposés de manière à pouvoir se déplacer transversalement par rapport au sens de transport (T) des paquets (11).

2. Machine d'emballage selon la revendication 1, **caractérisée en ce que** le dispositif d'assemblage (I) présente un appareil d'application de colle (15).

3. Machine d'emballage selon la revendication 1 ou 2,
**caractérisée en ce que** le dispositif d'assemblage (I) présente un dispositif de séparation permettant de séparer les couches de papier (12, 13) assemblées derrière un paquet (11) entrant.

4. Machine d'emballage selon l'une des revendications précédentes,
**caractérisée en ce qu'**elle présente un dispositif de tirage (14) pour les couches de papier (12, 13) assemblées l'une à l'autre, lequel dispositif de tirage est mobile dans le sens de transport (T) du paquet (11) et à l'opposé de celui-ci.

5. Machine d'emballage selon la revendication 4, **caractérisée en ce que** le dispositif de tirage (14) pour les couches de papier (12, 13) présente des pinces de préhension saisissant les couches de papier (12, 13) au niveau des bords.

6. Machine d'emballage selon l'une des revendications précédentes,
**caractérisée en ce qu'**elle présentent des appareils (IV) permettant de protéger les bords (20) rabattus ou enroulés contre un déroulement.

7. Machine d'emballage selon la revendication 6, **caractérisée en ce que** les appareils (IV) permettant de protéger les bords (20) rabattus ou enroulés présentent des appareils d'application de colle (18).

8. Machine d'emballage selon l'une des revendications précédentes, **caractérisée en ce que** les dispositifs d'enroulement latéral ou de pliage latéral (III) peuvent se déplacer respectivement à mi-hauteur des paquets (11) avant le début du processus d'enroulement.

9. Procédé permettant l'emballage d'articles dans un emballage en papier, comportant les étapes suivantes :
a. amenée d'une couche de papier supérieure et d'une couche de papier inférieure (12, 13) perpendiculairement à un sens de transport (T) d'un paquet (11) ;
b. assemblage des couches de papier (12, 13) au niveau de leurs bords avant ;
c. introduction d'un paquet (11) entre les couches de papier (12, 13) ;
d. assemblage des couches de papier (12, 13) derrière le paquet (11) ;
e. enroulement ou rabattement des bords latéraux des couches de papier (12, 13) jusqu'à ce que l'emballage enveloppe fermement l'article, y compris latéralement, et protection des bords (20) rabattus ou enroulés contre un déroulement.

10. Procédé selon la revendication 9, **caractérisé en ce que** les couches de papier (12, 13) sont respectivement prélevées de rouleaux de réserve de papier, puis amenées.

11. Procédé selon la revendication 10, **caractérisé en ce que,** après l'assemblage des couches de papier (12, 13) derrière le paquet (11), les couches de papier (12, 13) assemblées sont séparées.

12. Procédé selon l'une des revendications 9 à 11, **caractérisé en ce que,** après l'étape d., un nouveau paquet (11') est amené.

13. Procédé selon l'une des revendications 9 à 12, **caractérisé en ce que** les couches de papier (12, 13) assemblées l'une à l'autre sont extraites dans le sens de transport (T) du paquet (11), avant l'introduction d'un paquet (11) entre les couches de papier.

14. Procédé selon l'une des revendications 9 à 13, **caractérisé en ce que** l'assemblage des couches de papier (12, 13) et le rabattement ou l'enroulement des bords latéraux des couches de papier (12, 13) se produisent au moins approximativement à mi-hauteur du paquet (11).

15. Procédé selon l'une des revendications 9 à 14, **caractérisé en ce que** les bords latéraux des couches de papier (12, 13) sont respectivement superposés à plat avant d'être enroulés, pliés ou rabattus ensemble.
